# DEMANDE DE BREVET EUROPEEN

(11) **EP 0 019 195 A1**
(43) Date de publication de la demande: **26.11.1980**
(21) Numéro de dépôt: 80102475.3
(22) Date de dépôt: 06.05.1980
(51) Int. Cl.: A41H 23/00, B43K 27/04

(54) **Marqueur de coutures**

(30) Priorité: 11.05.1979 ES 243500
(71) Demandeur: Laguna, Angel Cupillar, Barcelona 26 (ES)
(72) Inventeur: Laguna, Angel Cupillar, Barcelona 26 (ES)
(74) Mandataire: Netter, André

(57) **Abrégé**

Marqueur de coutures constitué d'un manche (1) de forme cylindrique et mince qui présente une partie inférieure rainurée (2) facilitant la préhension. Le manche se prolonge par une bifurcation formant deux extrémités symétriques terminées chacune par une mine de marquage (5) associée à un portemine et un capuchon (4) filetés. Ce marqueur permet de tracer en une seute opération le contour d'un patron ainsi que la marge nécessaire à la couture.

## Description

Le Modèle d'Utilité objet de cette description fait référence comme son nom indique, à un marqueur de coutures, qui réunit des caractères d'économie, utilité, simplicité et d'autres, au même temps qu'une présentation esthétique et impeccable, qui en font un agrèable instrement de travail, vue sa terminaison parfaite et son besoin d'usage à l'Industrie de la confection, des chaussures, de la marroquinerie, etc. parce qu'il n'existe pas au marché.

L'essentiel de l'invention qu'on présente consiste en un manche long, cilindrique et mince, à la façon d'un crayon, contenant à la portion inférieure deux éléments égals et parellèles entre eux, qui peuvent marquer parmi des mines de plomb. Pour mieux comprendre l'invention que nous occupe, on ajoute une feuille de dessins où l'on obsserve à la fig. 1 une vue from tale du marqueur et dont les fig. 2 et 3 réprésentent une vue sectionnée.

La numération qu'on ajoute avec les dessins, a la signification suivante:
1.- Manche.
2.- Portion inférieure.
3.- Portemines.
4.- Capuchon emprisonneur.
5.- Mine de plomb.

Pour l'utilisation de l'invention nous avons un manche -1- d'une forme cilindrique et mince, dont la portion inférieure -2- montre des rainures gravées pour une mieux sujétion et deux extrémités cylindriques, auxquelles vont incrustés les portemines -3- dont la portion centrale a des stries pour enrouler le capuchon -4- à la même action d'assujétir la mine de plomb -5- à l'intérieur du portemines.

Le dessin qu'on ajoute, présente un marqueur avec une séparation constante entre les deux mines de 10 mm., et pour ça il faut fabriquer le marqueur avec des differentes gradations, c'est à dire, de 5, 7 5, 10, 15 mm., entre les plus nécessaires usage et procédé: In mettant le modèle affiné sur un papier ou carton, on y appuie l'une des mines, à la fois qu'elle tond le bord du patron affiné, qui fait à la façon de guide. L'autre mine, qui est en position perpendiculaire en rélation avec la première au bord du patron, sera en train de marquer pour l'extérie ur le marge de couture qu'on veuille. C'est ainsi qu'on pourra copier nettement le patron originel et les coutures correspondan tes d'un seul trait.

En cas de que les patrons portent la couture incluie mais pas du tout marquée, on fera tout à l'inversa. En ce cas on peut amasser une mine d'un matériel qui ne marque plus, à fin de l'user à l'extérieur.

Ce marqueur est indispensable pour les proffesionnels de la confection des patrons industrielle, quelle soit son tipe, donc il réduit le temps de travail en plus d'un 50 % et il élimine la routine de réaliser des travails ennuyants et monotones, comme peut êtrecelui de laisser des coutures aux patrons.

Pour traire des patrons ou des pièces droites, carrées ou rectan ^{g}ulaires, dont il faut laisser la couture, après avoir appliqué sur papier les mesures concrètes, il suffit de mettre la règle comme guide, avec le marqueur on ira marcant les lignes qui limitent les patrons et les coutures au même temps.

Les avantages que l'on voit se détacher de l'usage du marqueur sont évidents, vu que sa fabrication sera économique, le montage ce l'ensemble ne présentera pas de possibilités d'erreurs, pendant que son usage sera agréable, esthétique et pratique. Seront indépendants de l'objet de cette invention les matériels, forme, couleurs, mesures, proportions absolues et relatives, et en général, tout ce qui ne fait pas varier, modifier ou changer l'essentiel de l'invention.

## Revendications

1.- Marousur de coutures caracterisé pour comprendre à la constitution du même, un manche mince comme un crayon, fini à sa protion inférieure avec deux extrémités symétriques auxquelles vont incrustés en la base inférieure, deux éléments égals, qui contiennent chacun une mine marcante, lantelel est assujètie aux mêmes parmi un capuchon enroule qui, en plus, les fait prendre des differentes positions.

2.- Marqueur de coutures, caractérisé pour comprendre, d'après la revendication ci-dessus, des rainures gravées a la partie in- férirure du manche pour faciliter la sujétion du même.

3. Marqueur de coutures caractérisé pour la forme bifurquée de la partie inférieure du manche, qui lui permet, parmi les éléments nommés à la première revendication, de marquer d'un seul trait et au même temps, les contours droits et courbes des patrons et les marges des coutures correspondantes au moment de faire au claire les originals sans couture incluie, en glissant une pointe marcante pour le flanc des mêmes, soit que l'autre mine ira en train de faire une ligne parallèle aux flancs susdits, celle-ci limite ainsi la largeur de la couture.

4.- Marqueur de coutures, dont sa construction en ses proportions de trait de lignes parellèles constant, et vue la veriation des larges des coutures exigible, devoir s'ajuster a ces nécessités de gradations antérieures. Cette gradation ou séparation entre les axes de tous deux éléments marqueurs sera de 5, 7'5, 10, et 15 mm. d'entre les plus nécessaires.

5.- MARQUEUR DE COUTURES.
